# EUROPÄISCHE PATENTSCHRIFT

(11) **EP 1 077 314 B1**
(45) Veröffentlichungstag und Bekanntmachung des Hinweises auf die Patenterteilung: **01.06.2005**
(21) Anmeldenummer: 00114085.4
(22) Anmeldetag: 07.07.2000
(51) Int. Cl.: F01M 5/00

(54) **Verfahren zum Regeln einer Kühlung von Schmieröl einer Brennkraftmaschine**
Method of regulating the oilcooling in a combustion engine
Méthode de régulation du refroidissement de l'huile dans un moteur à combustion

(30) Priorität: 14.08.1999 DE 19938688
(43) Veröffentlichungstag der Anmeldung: 21.02.2001
(73) Patentinhaber: Voigt, Dieter, Dipl.-Ing., 38110 Braunschweig (DE)
(72) Erfinder: Voigt, Dieter, Dipl.-Ing., 38110 Braunschweig (DE)
(74) Vertreter: Büchel, von Révy & Partner

(56) Entgegenhaltungen:
- DE-A- 4 431 105
- DE-A- 19 729 253
- DE-C- 430 795
- FR-A- 2 033 173
- US-A- 4 258 679
- US-A- 4 296 716

## Beschreibung

Die Erfindung betrifft eine Brennkraftmaschine, insbesondere eines Kraftfahrzeuges, mit einer Ölwanne zur Aufnahme von Schmieröl einer Druckumlaufschmierung, wobei die Ölwanne wenigstens teilweise doppelwandig ausgebildet ist und in der Ölwanne eine Ölpumpe mit einer Ansaugöffnung vorgesehen ist, und mit einem Thermostatventil, welches in Abhängigkeit von einer Schmieröltemperatur wahlweise bei erhöhtem Kühlbedarf die Ansaugöffnung mit dem doppelwandigen Bereich der Ölwanne derart verbindet, dass das Schmieröl wenigstens teilweise durch den doppelwandigen Bereich der Ölwanne zirkuliert, und bei niedrigem Kühlbedarf die Ansaugöffnung von dem doppelwandigen Bereich derart trennt, dass das Schmieröl im doppelwandigen Bereich der Ölwanne im wesentlichen von der durch die Ölpumpe erzeugte Zirkulation abgetrennt ist, gemäß dem Oberbegriff des Anspruchs 1.

Ölwannen von Verbrennungsmotoren haben neben ihrer Aufgabe als Ölsammelbehälter für das im Kreislauf befindliche Motoröl auch eine Wärmetauscherfunktion, um die vornehmlich in das Motoröl einfließende Reibungswärme an die sie umstreifende Luft abzuführen. Eine erhöhte Wärmeabfuhr wird insbesondere durch die mit Rippen profilierte Aluölwanne erzielt. Diese bei höheren Umgebungstemperaturen und hohen Motordrehzahlen gewünschte Wärmeabfuhr zur Öltemperaturbegrenzung hat jedoch bei winterlichen Fahrbedingungen den Nachteil, daß im Warmlaufbetrieb durch unerwünschte Wärmeverluste das Betriebstemperaturniveau des Motoröls nur mühsam oder nicht erreicht wird. Als Folge davon ergeben sich erhöhte Reibungsverluste und erhöhter Kraftstoffverbrauch, was wiederum eine verschlechterte Ölqualität durch Kraftstoff- und Kondenswasserverdünnung bedingt.

Aus der DE 44 31 105 A1 ist ein Verfahren zur bedarfsgerechten Kühlung des Schmieröls von Antriebsmaschinen mit Druckumlaufschmierung mit Hilfe einer teilweise doppelwandig ausgebildeten Ölwanne bekannt, wobei ein Isolierspalt vorgesehen ist, welcher in Fahrsituationen mit erhöhtem Kühlbedarf mit Schmieröl befüllt ist und in Fahrsituationen mit zu kaltem Schmieröl vorwiegend mit Luft befüllt ist. Das Ziel hierbei ist es, einen Wärmeverlust im Bereich der Ölwanne einzudämmen, so daß genügend Abwärme zum Heizen einer Fahrgastzelle und des Schmieröls zur Verfügung steht. Dies hat jedoch den Nachteil, daß lediglich die Isolierung bei gewünschter verringerter Wärmeabgabe vom Öl an die Umgebung verbessert wird. Dagegen verschlechtert sich durch das in dem Isolierspalt statisch vorhandene Öl eine Wärmeabgabe im Bereich der doppelwandigen Ölwanne. Ferner ist das Leeren des Isolierspaltes mit aufwendiger und dementsprechend kostenintensiver Mechanik und zusätzlicher Pumpe verbunden.

Die US-A-4,296,716 offenbart eine Brennkraftmaschine, deren Ölwanne derart in zwei Kammern unterteilt ist, dass die außen liegende zweite Kammer den Boden der innen liegenden ersten Kammer bildet. Beide Kammern kommunizieren über Öffnungen miteinander und weisen je eine Ansaugöffnung auf, welche über ein Thermostatventil mit der Ölpumpe in Verbindung stehen. Bei geringer Öltemperatur wird das Öl hauptsächlich aus der innen liegenden ersten Kammer gefördert, und bei Öltemperaturen über einen bestimmten vordefinierten Grenzwert wird das Öl überwiegend aus der außen liegenden zweiten Kammer gefördert. Das Thermostatventil ist hierbei durch zwei Saugleitungen mit den beiden Ansaugöffnungen verbunden und befindet sich in der innen liegenden Kammer der Ölwanne.

Diese Anordnung von Thermostatventil, Saugleitungen und Ansaugöffnungen nimmt innerhalb der Ölwanne sehr viel Bauraum in Anspruch, welches einer im Allgemeinen gewünschten kompakten Ausführung der Ölwanne entgegen steht. Außerdem stellt die recht aufwändige Befestigung der Ansaugöffnungen und Saugleitungsführung einen nicht unerheblichen Kostenfaktor dar.

Der vorliegenden Erfindung liegt daher die Aufgabe zugrunde, eine Brennkraftmaschine der o.g. Art zur Verfügung zu stellen, welche die oben genannten Nachteile durch eine kostengünstige und kompakte Anordnung der Ölzuführung zur Pumpe beseitigt.

Diese Aufgabe wird erfindungsgemäß durch eine Brennkraftmaschine der o.g. Art mit den in Anspruch 1 gekennzeichneten Merkmalen gelöst. Vorteilhafte Ausgestaltungen der Erfindung sind in den jeweiligen abhängigen Ansprüchen angegeben.

Bei einer Brennkraftmaschine der o.g. Art ist es erfindungsgemäß vorgesehen, ein Thermostatventil an einem Boden der Ölwanne gegenüber der Ansaugöffnung der Ölpumpe anzuordnen.

Dies hat den Vorteil, dass keine Saugleitungen benötigt werden, um das Schmieröl zwischen Thermostatventil und Ansaugöffnung zu transportieren, wodurch sich der Montageaufwand erheblich verringert und durch die kompakte Bauform freiwerdender Bauraum für ein größeres Ölvolumen oder einer kleiner bauenden Ölwanne genutzt werden kann.

Zum temperaturabhängigen Betätigen des Thermostatventiles weist dieses beispielsweise ein Dehnstoffelement auf.

Zweckmäßigerweise ist zum Betätigen des Thermostatventils eine Feder, insbesondere Schraubenfeder, vorgesehen, welche das Thermostatventil in Richtung Wandung der Ölwanne mit Kraft beaufschlagt.

Eine gute Zirkulation durch den doppelwandigen Bereiches der Ölwanne erzielt man dadurch, daß eine Innenwand des doppelwandigen Bereiches der Ölwanne mit mehreren Öldurchtrittsöffnungen versehen ist.

Eine Ölflußsteuerung in dem doppelwandigen Bereich der Ölwanne erzielt man dadurch, daß eine Innenwand des doppelwandigen Bereiches der Ölwanne punktförmig oder linienförmig mit einer Außenwand der Ölwanne verbunden ist.

Zum Unterstützen einer Zirkulation im doppelwandigen Bereich der Ölwanne mit niedrigeren Fließgeschwindigkeiten über das Thermostatventil ist ein Abstand zwischen einer Innenwand und einer Außenwand des doppelwandigen Bereiches der Ölwanne im Bereich des Thermostatventiles erhöht.

Dadurch, daß an einer Innenwandung des doppelwandigen Bereiches im Inneren der Ölwanne zusätzliche Schottwände mit Öffnungen vorgesehen sind, können beschleunigungsbedingte Ölspiegelveränderungen eingeschränkt werden.

Zweckmäßigerweise ist das Thermostatventil als Zylinderventil ausgebildet. Besonders bevorzugt ist eine Innenwand des doppelwandigen Bereiches der Ölwanne aus Kunststoff oder Metall, insbesondere Blech, oder einem Gußwerkstoff hergestellt.

In einer bevorzugten Weiterbildung der Erfindung ist im Boden der Ölwanne eine Ölablaßschraube vorgesehen, welche sich durch eine Innenwand und eine Außenwand des doppelwandigen Bereiches der Ölwanne derart erstreckt, daß diese den Durchtritt durch die Innenwand abdichtet.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnung. Diese zeigt in der einzigen Fig. ein bevorzugte Ausführungsform einer Ölwanne einer erfindungsgemäßen Brennkraftmaschine in Schnittansicht.

Die in der einzigen Fig. dargestellte bevorzugte Ausführungsform einer erfindungsgemäß ausgebildeten Ölwanne 10 einer ansonsten nicht näher dargestellten Brennkraftmaschine umfaßt ein Innenblech 12 derart, daß die Ölwanne 10 doppelwandig ausgebildet ist. Das Innenblech 12 ist mit mehreren Öffnungen 14 ausgestattet, welche einen Öldurchtritt ermöglichen. Ferner ist das Innenblech 12 mehrfach punktförmig oder linienförmig mit der Ölwanne 10 verbunden, beispielsweise mittel Schweißpunkten oder -linien 16.

Unterhalb einer in der Ölwanne 10 vorgesehenen Ölpumpe 18 ist ein thermostatisch geregeltes Zylinderventil 20 angeordnet, welches von einer Feder 22 gegen einen Boden 24 der Ölwanne 10 gedrückt wird, wobei dann das im Ölkreislauf befindliche Schmieröl von einem Innenraum 26 über eine ringförmige Ansaugöffnung 28 zur Ölpumpe 18 gelangt. In diesem Fall, welcher in der Fig. in einer linken Teilhälfte des Zylinderventils 20 veranschaulicht ist, wirkt das zwischen Ölwanne 10 und dem Innenblech 12 befindliche, ruhende Schmieröl als Wärmeisolierschicht und verhindert eine unerwünschte Wärmeabfuhr an die Umgebung der Ölwanne 10.

Mit Erreichen einer gewünschten Betriebstemperatur drückt ein Dehnstoffelement 30 des Zylinderventil 20 gegen die Feder 22 in Richtung Ölpumpe 18, so daß die ursprüngliche ringförmige Ansaugöffnung 28 teilweise oder ganz geschlossen und stattdessen eine Ringöffnung 32 wirksam wird, so daß Schmieröl aus einem Zwischenraum 34 zwischen Ölwanne 10 und Innenwand 12 angesaugt wird. Dies ist in der Fig. in einer rechten Teilhälfte des Zylinderventils 20 veranschaulicht. Die Saugwirkung der Ölpumpe 18 führt daher zu einem Ölfluß vom Innenraum 26 über die Vielzahl der Öffnungen 14, über den Zwischenraum 34 und über die Ringöffnung 32 zur Ölpumpe 18, wobei sich eine Zirkulation des Schmieröles über den Zwischenraum 34 mit einer entsprechend hohen Wärmeabfuhr über eine Außenfläche der Ölwanne 10 ergibt, mit der das über den Zwischenraum 34 strömende Schmieröl in wärmeleitenden Kontakt steht.

Zum Reduzieren einer Fließgeschwindigkeit des Schmieröls im Bereich des Zylinderventils 20 weist der Zwischenraum 34 nahe des Zylinderventils 20 einen erhöhten Wandabstand des Innenbleches 12 von der Außenseite der Ölwanne 10 auf. Durch einen linienförmigen Kontakt zwischen dem Innenblech 12 und der Ölwanne 12 wird der Ölfluß durch den Zwischenraum 34 gezielt gesteuert, so daß optimale Kühleffekte oder auch eine sichere Ölansaugung bei Kurvenfahrten gewährleistet sind.

Eine mit der Ölwanne 10 verschraubte Ölablaßschraube 36 ist in ihrer Länge derart ausgebildet, daß sie mit ihrem Ende eine Öffnung 38 im Innenblech 12 im wesentlichen dichtend verschließt. Durch zusätzliche Schottwände 40 mit Öffnungen 42 werden beschleunigungsbedingte Ölspiegelveränderungen eingeschränkt.

Die Ölwanne 10 selbst ist bevorzugt aus Metall, insbesondere aus Aluminium gefertigt. Das Innenblech 12 kann alternativ auch aus einem Kunststoff gefertigt sein.

## Patentansprüche

1. Brennkraftmaschine, insbesondere eines Kraftfahrzeuges, mit einer Ölwanne (10) zur Aufnahme von Schmieröl einer Druckumlaufschmierung, wobei die Ölwanne (10) wenigstens teilweise doppelwandig ausgebildet ist und in der Ölwanne (10) eine Ölpumpe (18) mit einer Ansaugöffnung (28) vorgesehen ist, und mit einem Thermostatventil (20), welches in Abhängigkeit von einer Schmieröltemperatur wahlweise bei erhöhtem Kühlbedarf die Ansaugöffnung (28) mit dem doppelwandigen Bereich (34) der Ölwanne (10) derart verbindet, dass das Schmieröl wenigstens teilweise durch den doppelwandigen Bereich (34) der Ölwanne (10) zirkuliert, und bei niedrigem Kühlbedarf die Ansaugöffnung (28) von dem doppelwandigen Bereich (34) derart trennt, dass das Schmieröl im doppelwandigen Bereich (34) der Ölwanne (10) im wesentlichen von der durch die Ölpumpe (18) erzeugte Zirkulation abgetrennt ist,
**dadurch gekennzeichnet, dass**
das Thermostatventil (20) an einem Boden der Ölwanne (10) gegenüber der Ansaugöffnung (28) der Ölpumpe (18) angeordnet ist.

2. Brennkraftmaschine nach Anspruch 1, **dadurch gekennzeichnet, dass** das Thermostatventil (20) ein Dehnstoffelement (30) aufweist.

3. Brennkraftmaschine nach einem der Ansprüche 1 oder 2, **dadurch gekennzeichnet, dass** eine Feder (22), insbesondere Schraubenfeder, vorgesehen ist, welche das Thermostatventil (20) in Richtung Wandung der Ölwanne (10) mit Kraft beaufschlagt.

4. Brennkraftmaschine nach einem der Ansprüche 1 bis 3, **dadurch gekennzeichnet, dass** eine Innenwand (12) des doppelwandigen Bereiches (34) der Ölwanne (10) mit mehreren Öldurchtrittsöffnungen (14) versehen ist.

5. Brennkraftmaschine nach einem der Ansprüche 1 bis 4, **dadurch gekennzeichnet, dass** eine Innenwand (12) des doppelwandigen Bereiches (34) der Ölwanne (10) punktförmig oder linienförmig mit einer Außenwand der Ölwanne (10) verbunden ist.

6. Brennkraftmaschine nach einem der Ansprüche 1 bis 5, **dadurch gekennzeichnet, dass** ein Abstand zwischen einer Innenwand (12) und einer Außenwand des doppelwandigen Bereiches (34) der Ölwanne (10) im Bereich des Thermostatventiles (20) erhöht ist.

7. Brennkraftmaschine nach einem der Ansprüche 1 bis 6, **dadurch gekennzeichnet, dass** an einer Innenwandung (12) des doppelwandigen Bereiches (34) im Inneren (26) der Ölwanne (10) zusätzliche Schottwände (40) mit Öffnungen (42) vorgesehen sind.

8. Brennkraftmaschine nach einem der Ansprüche 1 bis 7, **dadurch gekennzeichnet, dass** das Thermostatventil (20) als Zylinderventil ausgebildet ist.

9. Brennkraftmaschine nach einem der Ansprüche 1 bis 8, **dadurch gekennzeichnet, dass** eine Innenwand (12) des doppelwandigen Bereiches (34) der Ölwanne (10) aus Kunststoff oder Metall, insbesondere Blech, oder einem Gusswerkstoff hergestellt ist.

10. Brennkraftmaschine nach einem der Ansprüche 1 bis 9, **dadurch gekennzeichnet, dass** im Boden der Ölwanne (10) eine Ölablassschraube (26) vorgesehen ist, welche sich durch eine Innenwand (12) und eine Außenwand des doppelwandigen Bereiches (34) der Ölwanne (10) derart erstreckt, dass diese den Durchtritt (38) durch die Innenwand (12) abdichtet.

## Claims

1. Combustion engine, particularly of a motor vehicle, with an oil sump (10) for taking lubricating oil for pressure circulating lubrication, in which the oil sump (10) is made at least partly with double walls and has an oil pump (18) with an intake (28) in the oil sump (10) and a thermostatic valve (20) which, depending on the temperature of the lubricating oil, either connects the intake (28) with the double wall area (34) of the oil sump (10) in such a way that the lubricating oil circulates at least partly through the double wall area (34) of the oil sump (10), if more cooling is needed, or separates the intake (28) from the double wall area (34) in such a way that the lubricating oil in the double wall area (34) of the oil sump (10) is essentially separated from the circulation created through the oil pump (18), if less cooling is needed,
**characterised by** the fact that
the thermostatic valve (20) is on a floor of the oil sump (10) opposite the intake (28) of the oil pump (18).

2. Combustion engine according to claim 1, **characterised by** the fact that the thermostatic valve (20) has an element made of expandable material (30).

3. Combustion engine according to one of claims 1 or 2, **characterised by** the fact that there is a spring (22), particularly a coil spring, which acts forcefully on the thermostatic valve (20) in the direction of the wall of the oil sump (10).

4. Combustion engine according to one of claims 1 to 3, **characterised by** the fact that an internal wall (12) of the double wall area (34) of the oil sump (10) has several oil transfer holes (14).

5. Combustion engine according to one of claims 1 to 4, **characterised by** the fact that an internal wall (12) of the double wall area (34) of the oil sump (10) is connected with an external wall of the oil sump (10) in a punctiform or linear manner.

6. Combustion engine according to one of claims 1 to 5, **characterised by** the fact that a distance between an internal wall (12) and an external wall of the double wall area (34) of the oil sump (10) is increased in the area of the thermostatic valve (20).

7. Combustion engine according to one of claims 1 to 6, **characterised by** the fact that there are additional bulkhead partitions (40) with holes (42) on an internal wall (12) of the double wall area (34) on the inside (26) of the oil sump (10).

8. Combustion engine according to one of claims 1 to 7, **characterised by** the fact that the thermostatic valve (20) is made as a cylinder valve.

9. Combustion engine according to one of claims 1 to 8, **characterised by** the fact that an internal wall (12) of the double wall area (34) of the oil sump (10) is made of plastic or metal, particularly plate, or a cast material.

10. Combustion engine according to one of claims 1 to 9, **characterised by** the fact that there is an oil drain plug (26) in the floor of the oil sump (10), which extends through an internal wall (12) and an external wall of the double wall area (34) of the oil sump (10) in such a way that it seals the passage (38) through the internal wall (12).

## Revendications

1. Moteur à combustion interne, en particulier, d'un véhicule automobile, avec un carter d'huile (10) pour recevoir de l'huile de lubrification provenant d'une lubrification à circulation sous pression, le carter d'huile (10) étant au moins partiellement à double paroi et, dans le carter d'huile (10), étant prévue une pompe à huile (18) avec une ouverture d'aspiration (28), et avec une soupape thermostatique (20) qui en fonction d'une température de l'huile de lubrification, au choix, en cas d'augmentation du besoin de refroidissement, relie l'ouverture d'aspiration (28) à la zone (34) à double paroi du carter d'huile (10), de manière que l'huile de lubrification circule au moins partiellement par la zone (34) à double paroi du carter d'huile (10) et, en cas de faible besoin en refroidissement, isole l'ouverture d'aspiration (28) vis-à-vis de la zone à double paroi (34), de manière que l'huile de lubrification se trouvant dans la zone (34) à double paroi du carter d'huile (10) soit pratiquement isolée de la circulation produite par la pompe à huile (18),
**caractérisé en ce que**
la soupape thermostatique (20) est disposée sur un fond de carter d'huile (10) en regard de l'ouverture d'aspiration (28) de la pompe à huile (18).

2. Moteur à combustion interne selon la revendication 1, **caractérisé en ce que** la soupape thermostatique (20) présente un élément en matériau dilatable (30).

3. Moteur à combustion interne selon l'une des revendications 1 ou 2, **caractérisé en ce qu'**un ressort (22), en particulier un ressort hélicoïdal, est prévu, sollicitant par une force la soupape thermostatique (20) dans la direction de la paroi du carter d'huile (10).

4. Moteur à combustion interne selon l'une des revendications 1 à 3, **caractérisé en ce qu'**une paroi intérieure (12) de la zone (34) à double paroi du carter d'huile (10) est munie de plusieurs ouvertures de passage d'huile (14).

5. Moteur à combustion interne selon l'une des revendications 1 à 4, **caractérisé en ce qu'**une paroi intérieure (12) de la zone (34) à double paroi du carter d'huile (10) est reliée, de façon ponctuelle ou linéaire, à une paroi extérieure du carter d'huile (10).

6. Moteur à combustion interne selon l'une des revendications 1 à 5, **caractérisé en ce qu'**un espacement, entre une paroi intérieure (12) et une paroi extérieure de la zone (34) à double paroi du carter d'huile (10), est augmenté dans la zone de la soupape thermostatique (20).

7. Moteur à combustion interne selon l'une des revendications 1 à 6, **caractérisé en ce que**, sur une paroi intérieure (12) de la zone (34) à double paroi, à l'intérieur du carter d'huile (10), sont prévues des parois de cloisonnement (40) supplémentaires munies d'ouvertures (42).

8. Moteur à combustion interne selon l'une des revendications 1 à 7, **caractérisé en ce que** la soupape thermostatique (20) est réalisée sous la forme de soupape cylindrique.

9. Moteur à combustion interne selon l'une des revendications 1 à 8, **caractérisé en ce qu'**une paroi intérieure (12) de la zone (34) à double paroi du carter d'huile (10) est réalisée en matière synthétique ou en métal, en particulier en tôle ou en un matériau de fonderie.

10. Moteur à combustion interne selon l'une des revendications 1 à 9, **caractérisé en ce que**, au fond du carter d'huile (10), est prévue une vis d'échappement d'huile (36), s'étendant à travers une paroi intérieure (12) et une paroi extérieure de la zone (34) à double paroi du carter d'huile (10), de manière que celle-ci ferme hermétiquement le passage (38) à la paroi intérieure (12).
